# EUROPÄISCHE PATENTSCHRIFT

(11) **EP 1 224 392 B1**
(45) Veröffentlichungstag und Bekanntmachung des Hinweises auf die Patenterteilung: **31.08.2005**
(21) Anmeldenummer: 00982995.3
(22) Anmeldetag: 12.10.2000
(51) Int. Cl.: F02M 59/36, F02M 45/00, F02M 59/46, F02M 57/02

(54) **VERFAHREN UND VORRICHTUNG ZUR STEUERUNG DER KRAFTSTOFFZUMESSUNG IN EINE BRENNKRAFTMASCHINE**
METHOD AND DEVICE FOR CONTROLLING FUEL METERING IN AN INTERNAL COMBUSTION MACHINE
PROCEDE ET DISPOSITIF DE COMMANDE DU DOSAGE DU CARBURANT ALIMENTANT UN MOTEUR A COMBUSTION INTERNE

(30) Priorität: 16.10.1999 DE 19950036; 10.08.2000 DE 10038995
(43) Veröffentlichungstag der Anmeldung: 24.07.2002
(73) Patentinhaber: ROBERT BOSCH GMBH, 70442 Stuttgart (DE)
(72) Erfinder: MELSHEIMER, Anja, 70563 Stuttgart-Vaihingen (DE); SEE, Ole, 70374 Stuttgart (DE); POTSCHIN, Roger, 74336 Brackenheim (DE); PARCHE, Marcus, F-69631 Venissieux (FR)
(86) Internationale Anmeldenummer: PCT/DE2000/003602
(87) Internationale Veröffentlichungsnummer: WO 2001/029408

(56) Entgegenhaltungen:
- WO-A-99/18349
- DE-A- 19 729 844
- DE-A- 19 742 073
- US-A- 4 529 164

## Beschreibung

### Stand der Technik

Die Erfindung betrifft ein Verfahren und eine Vorrichtung zur Steuerung der Kraftstoffzumessung in eine Brennkraftmaschine.

Verfahren und Vorrichtungen zur Steuerung der Kraftstoffzumessung in eine Brennkraftmaschine sind bekannt. Häufig wird zur Steuerung der Kraftstoffzumessung ein Ventil eingesetzt, daß den Kraftstofffluß in die Brennkraftmaschine steuert. In einer ersten Position des Ventils unterbindet die dieses den Kraftstofffluß. In einer zweiten Position gibt das Ventil den Kraftstofffluß völlig frei.

Desweiteren sind Piezoaktoren bekannt, mit denen solche Ventile steuerbar sind.

Bei einer Pumpe-Düse-Einheit(PDE) bilden die Einspritzpumpe und die Einspritzdüse eine bauliche Einheit. Diese wird von der Motornockenwelle angetrieben. Zu jeder Pumpe-Düse-Einheit gehört ein schnell schaltendes Ventil, daß den Einspritzbeginn und das Einspritzende steuert. Bei geöffnetem Ventil fördert die PDE Kraftstoff zurück in den Zulauf.

Schließt das Ventil, so mißt die PDE dem entsprechenden Motorzylinder Kraftstoff zu. Der Schließzeitpunkt des Ventils bestimmt den Einspritzbeginn, die Schließdauer, d.h. die Dauer des geschlossenen Zustandes des Ventils, bestimmt die Einspritzmenge.

In ähnlicher Weise ist ein sogenanntes Pumpe-Leitungs-Düse-System (PLD) ausgebildet. Wie die PDE verfügt die Pumpe-Leitungs-Düse über eine Einspritzpumpe je Motorzylinder, die von einer Welle des Motors, beispielsweise der Nockenwelle, angetrieben wird. Mit einem Ventil wird der Einspritzzeitpunkt und die Einspritzmenge gesteuert. Dabei sind die Pumpe und die Düse über eine kurze Leitung miteinander verbunden.

Aus der US-A-4 529 164 ist ein Verfahren zur Steuerung der Kraftstoffzumessung bekannt, bei dem ein Ventil in drei Stellungen, offen, geschlossen und dazwischen, gesteuert wird.

### Aufgabe der Erfindung

Der Erfindung liegt die Aufgabe zugrunde, bei einem Verfahren und einer Vorrichtung zur Steuerung der Kraftstoffzumessung in eine Brennkraftmaschine eine möglichst genaue Kraftstoffzumessung zu erzielen. Diese Aufgabe wird durch die in den unabhängigen Ansprüchen gekennzeichneten Merkmale gelöst.

### Vorteile der Erfindung

Mit der erfindungsgemäßen Vorgehensweise kann eine sehr genaue Kraftstoffeinspritzung erzielt werden. Vorteilhafte und zweckmäßige Ausgestaltungen und Weiterbildungen der Erfindung sind in den Unteransprüchen gekennzeichnet.

### Zeichnung

Die Erfindung wird nachstehend anhand der in der Zeichnung dargestellten Ausführungsformen näher erläutert. Es zeigen die Figuren 1 und 2 zwei Ausgestaltungen einer Pumpe-Düse-Einheit und die Figuren 3 und 4 verschiedene über der Zeit aufgetragene Signale.

### Beschreibung von Ausführungsbeispielen

In Figur 1 ist eine Pumpe-Düse-Einheit schematisch dargestellt. Im folgenden werden die wesentlichen Elemente beschrieben. Die Pumpe-Düse-Einheit 100 umfaßt im wesentlichen ein Stellelement 105, das über eine Verbindung 102, die gestrichelt dargestellt ist, ein Ventil 110 derart beeinflußt, daß es wenigstens eine erste geschlossene und eine zweite geöffnete Position einnimmt. Das Ventil 110 ist zwischen einem Kraftstoffzulauf 115, der auch als Niederdruckbereich bezeichnet werden kann und einer Leitung 120 angeordnet. Der Niederdruckbereich beinhaltet im wesentlichen einen Kraftstoffvorratsbehälter, der auch als Tank bezeichnet wird, von dem der Kraftstoff über ein Filter und eine Kraftstoffförderpumpe zu dem Ventil 110 gelangt.

Die Leitung 120 verbindet einen Elementraum 130, in dem ein Pumpenkolben 135 beweglich angeordnet ist, der von einer Antriebseinheit 140 bewegt wird, mit einer Einspritzdüse 150. Die Antriebseinheit 140 wird vorzugsweise unmittelbar oder über einen Kipphebel von der Nockenwelle der Brennkraftmaschine angetrieben. Die Einspritzdüse 150 beinhaltet im wesentlichen eine Düsenfeder 152 und eine Düsennadel 154. Das Stellelement 105 wird von einem Steuergerät 160 mit Ansteuersignalen beaufschlagt. Als Stellelemente werden üblicherweise Magnetsteller und besonders vorteilhaft Piezo-Aktoren eingesetzt.

Befindet sich das Ventil 110 in seinem geschlossenen Zustand, und bewegt sich der Pumpenkolben 135 derart, daß der Elementraum 130 verkleinert wird, so steigt der Druck in der Leitung 120 und damit in der Einspritzdüse an. Ab einem bestimmten Wert des Drucks wird die Düsennadel 154 entgegen der Federkraft der Düsenfeder 152 bewegt und gibt die Einspritzöffnung 156 frei, so daß Kraftstoff in den Brennraum der Brennkraftmaschine gelangt. Befindet sich das Ventil 110 in seiner geöffneten Position, so ist kein Druckaufbau möglich und es findet keine Kraftstoffeinspritzung statt.

Durch Öffnen und Schließen des Ventils 110 kann der Hochdruckbereich, der durch den Elementraum, die Leitung 120 und den mit Kraftstoff gefüllten Bereich der Einspritzdüse gebildet wird, mit dem Niederdruckbereich verbunden werden. Ab dem Zeitpunkt des Schließens des Ventils 110 beginnt der Druckaufbau im Hochdruckbereich und die,Kraftstoffeinspritzung setzt ein. Beim Öffnen des Ventils 110 baut sich der Druck in der Leitung 120 ab und die Einspritzung endet. Dies bedeutet, der Öffnungs- und Schließzeitpunkt des Ventils 110 den Einspritzbeginn, das Einspritzende und damit die Einspritzdauer bestimmt.

Das Stellelement 105 wird von einem Steuergerät 160 abhängig vom Betriebszustand der Brennkraftmaschine, der mit verschiedenen Sensoren erfaßt wird, derart gesteuert, daß das Ventil zum gewünschten Zeitpunkt öffnet oder schließt und damit die Einspritzung zum gewünschten Zeitpunkt beginnt und zum gewünschten Zeitpunkt endet.

In Figur2 ist eine zweite Ausführungsform einer Pumpe-Düse-Einheit dargestellt. Diese unterscheidet sich im wesentlichen von der Ausführungsform der Figur 1, daß das Ventil 110 den Elementraum 130 unmittelbar mit dem Kraftstoffzulauf 115 verbindet. Beiden Ausführungsformen gemeinsam ist es, daß das Ventil 110 den Hochdruckbereich mit dem Niederdruckbereich verbindet.

Üblicherweise wird das Ventil 110 derart angesteuert, daß es entweder seine geöffnete oder seine geschlossene Position einnimmt. Diese Art der Ansteuerung ist problematisch, da beim Öffnen des Ventils der Druck im Hochdruckbereich sehr schnell auf den Druck im Niederdruckbereich abgebaut wird. Dies führt beispielsweise dazu, daß die Düsennadel sehr schnell in ihre geschlossene Position übergeht. Bei einer erneuten Ansteuerung muß der Druck im Hochdruckbereich erneut aufgebaut werden. Dies ist insbesondere dann problematisch, wenn die Einspritzung in wenigstens zwei Teileinspritzungen aufgeteilt wird. Beispielsweise kann es vorgesehen sein, daß vor der Haupteinspritzung eine Voreinspritzung erfolgt. Um einen positiven Effekt auf das Verhalten der Brennkraftmaschine zu haben, müssen die beiden Teileinspritzungen, beispielsweise die Voreinspritzung und die Haupteinspritzung, in einem bestimmten Abstand aufeinanderfolgen. Aufgrund des völligen Druckabbaus beim Öffnen des Ventils können nicht alle Zeitabstände realisiert werden, da eine Mindestzeit für den Druckaufbau erforderlich ist.

Desweiteren ist es bei solchen Systemen nicht oder nur sehr schwer möglich, den Druck im Hochdruckraum zu beeinflussen. Eine solche Beeinflussung ist insbesondere in den Pausen zwischen zwei Einspritzungen schwierig.

Erfindungsgemäß ist daher vorgesehen, daß die Ansteuerung des Stellelements derart erfolgt, daß das Ventil neben seinen zwei Endpositionen geöffnet und geschlossen zusätzlich wenigstens eine Zwischenpositionen einnimmt. Besonders einfach zu realisieren ist dies, wenn als Stellelement ein Piezo-Aktor verwendet wird. Bei solchen Piezo-Aktor ist die Position bzw. die Ausdehnung des Piezo-Aktor unmittelbar proportional zu der am Piezo-Aktor anliegenden Spannung. Dadurch ist es möglich, daß das Stellelement verschiedene Positionen einnehmen kann. Dadurch wird es ermöglicht, daß auch das Ventil 110 in definierte Positionen gebracht wird.

In Figur 3 sind verschiedene Signale über der Zeit t aufgetragen. In der ersten Teilfigur 3a ist die Spannung U, die am Piezo-Aktor 105 anliegt, aufgetragen. Die Teilfigur 3b zeigt den Zustand des Ventils 110 über der Zeit t. Die Teilfigur 3c zeigt den Zustand der Düsennadel 154 abhängig von der Zeit t. Die Teilfigur 3d zeigt den Verlauf des Druckes P in der Düsennadel bzw. im Hochdruckbereich.

Zum Zeitpunkt t1 beginnt die Ansteuerung der Pumpe-Düse-Einheit. Dies bedeutet, vom Zeitpunkt t1 bis zum Zeitpunkt 2 wird vom Steuergerät 160 ein solches Signal vorgegeben, daß das Ventil 110 schließt. Dies wird dadurch erreicht, daß die Spannung am Piezo-Aktor 105 von einem Minimalwert, der vorzugsweise Null ist auf einen zweiten Wert ansteigt. In dem dargestellten Ausführungsbeispiel erfolgt dieser Anstieg linear. Der Anstieg der Spannung am Piezo-Aktor 105 hat zur Folge, daß das Ventil 110 sich langsam von seiner offenen in seine geschlossene Position bewegt. Die Düsennadel zeigt noch keine Reaktion, sie bleibt in ihrer geschlossenen Position. Der Druck im Hochdruckbereich steigt langsam an.

Im Zeitraum zwischen den Zeitpunkten t2 und t3 erfolgt die Ansteuerung des Piezo-Aktors 105 derart, daß das Ventil 110 in seiner geschlossenen Position bleibt, d.h. die Spannung U am Piezo-Aktor bleibt auf ihrem hohen Wert. Dies hat zur Folge, daß das Ventil 110 in seiner geschlossenen Position bleibt. Der Druck P im Hochdruckbereich steigt weiter an. Zum Zeitpunkt t3 bzw. kurz vor dem Zeitpunkt t3 erreicht der Druck P einen solchen Wert, daß die Düsennadel langsam von ihrem Ventilsitz abhebt und die Kraftstoffeinspritzung freigibt. Dies führt zu einem kurzzeitigen Abfall des Drucks.

Ab dem Zeitpunkt t3 wird die Spannung bis zum Zeitpunkt t4 auf einen Zwischenwert zurückgenommen, dies hat zur Folge, daß das Ventil 110 sich in Richtung einer ersten Zwischenposition bewegt. Demzufolge fällt der Druck P im Elementraum ab und die Düsennadel bewegt sich in ihre Schließrichtung.

Im Zeitraum zwischen den Zeitpunkten t4 und t5 wird das Ventil 110 in der ersten Zwischenposition gehalten. Dies wird dadurch erreicht, daß die Spannung U am Piezo-Aktor auf seinem Zwischenwert gehalten wird. Dies bewirkt, daß das Ventil 110 sich ebenfalls in seiner ersten Zwischenposition befindet. Der Druck P im Elementraum baut sich langsam ab und die Düsennadel erreicht ihre geschlossene Position und bleibt in ihrer geschlossenen Position.

Ist der öffnungsquerschnitt des Ventils in dieser Phase zu groß, dies ist beispielsweise dann der Fall, wenn das Ventil in diesem Zeitabschnitt völlig öffnet, so kommt es zu einer sogenannten Überentlastung und der Druck im Hochdruckbereich sinkt unter den Dampfdruck ab.

Die Spannung und damit die Position des Ventils und/oder die Zeitdauer zwischen den Zeitpunkten t4 und t5 wird so gewählt, daß keine Überentlastung eintritt. Dadurch wird erreicht, daß beim Beginn der nächsten Einspritzung definierte Verhältnisse vorliegen. Dadurch können Streuungen der Kraftstoffmenge bei gleicher Ansteuerdauer deutlich reduziert werden.

Zwischen dem Zeitpunkt t5 und t6 wird das Steuerventil 110 wieder geschlossen, d.h. die Spannung am Piezo-Aktor 105 steigt wieder auf seinen Maximalwert an.-Dies hat zur Folge, daß das Ventil 110 in seinen geschlossenen Zustand übergeht. Der Druck P im Druckbereich beginnt wieder anzusteigen.

Im Zeitraum zwischen den Zeitpunkten t6 bis t7 wird das Ventil 110 in seiner geschlossenen Position gehalten. D.h. die Spannung am Piezo-Aktor bleibt auf ihrem maximalen Wert. Das Ventil 110 verbleibt in seiner geschlossenen Position. Infolgedessen steigt der Druck P im Hochdruckbereich stark an. Eine gewisse Zeit nach dem Zeitpunkt t6 hat der Wert des Drucks einen solchen Wert erreicht, daß die Düsennadel 154 sich beginnt zu bewegen und kurz danach den völlig geöffneten Zustand erreicht.

Bei der besonders vorteilhaften Ausführungsform, die in Figur 3 dargestellt ist, wird zwischen dem Zeitpunkt t7 und t8 die Spannung U am Piezo-Aktor nach Erreichen der geöffneten Position der Düsennadel um einen kleinen Wert zurückgefahren. Dies hat zur Folge, daß das Ventil 110 nicht völlig geöffnet ist. Dies bedeutet, daß Ventil 110 wird in einer zweiten Zwischenposition gehalten, die sich nur unwesentlich von der geschlossenen Position unterscheidet. Dies bedeutet, es kann eine geringe Menge an Flüssigkeit entweichen. Besonders vorteilhaft ist der Querschnitt derart gewählt, daß kein weiterer Anstieg des Druckes erfolgt. Dies bedeutet, daß der Druck während des Zeitraumes t7 bis t8 nahezu konstant bleibt, d.h. daß es sich ein Druckplateau ergibt.

Bei einer vereinfachten Ausführungsform kann in dem Zeitraum t7 bis t8 entsprechend wie im Zeitraum zwischen t6 und t7 der Maximalwert der Spannung vorgegeben werden, wobei das Ventil 110 in diesem Zeitraum in seiner geschlossenen Position verbleibt. Dadurch können höhere Druckwerte erreicht werden.

Im Zeitraum zwischen den Zeitpunkten t8 und t9 wird die Spannung auf einen dritten Zwischenwert abgesenkt. Dies bedeutet, daß das Ventil 110 in eine dritte Zwischenposition übergeht. Dies hat zur Folge, daß der Druck P abfällt und daß bei einem bestimmten Druck die Düsennadel in ihren geschlossenen Zustand übergeht. Besonders vorteilhaft ist es, wenn der Wert dieser Spannung abhängig vom Betriebszustand vorgebbar ist. Dadurch kann erreicht werden, daß der Druckabbaurate, das heißt die Druckänderung innerhalb einer bestimmten Zeit, abhängig vom Betriebszustand der Brennkraftmaschine vorgebbar ist.

Im Zeitraum zwischen den Zeitpunkten t9 und t10 wird das Ventil 110 in der dritten Zwischenposition gehalten.

Ab dem Zeitpunkt t10 wird der Piezo-Aktor derart angesteuert, daß das Ventil 110 öffnet, d.h. die Spannung wird auf ihren Ausgangswert zurückgenommen. Dies hat zur Folge, daß das Ventil in seine völlig geöffnete Position übergeht. Der Druck P fällt auf den Druckwert im Niederdruckbereich ab, und die Düsennadel verbleibt in ihrer geschlossenen Position.

Die beschriebene Ansteuerung beinhaltet eine Haupteinspritzung als zweite Teileinspritzung und eine Voreinspritzung als erste Teileinspritzung. Dabei handelt es sich um eine abgesetzte Voreinspritzung ohne eine sogenannte Überentlastung während der Einspritzpause. Dies wird dadurch erreicht, daß das Ventil zwischen den zwei Teileinspritzungen derart angesteuert wird, daß es in einer ersten Zwischenposition verbleibt.

Als Alternative kann auch vorgesehen sein, daß eine angelagerte Voreinspritzung erfolgt, bei der die Voreinspritzung unmittelbar in die Haupteinspritzung übergeht.

Desweiteren ist erfindungsgemäß vorgesehen, daß vorzugsweise während der Haupteinspritzung eine Begrenzung des Drucks im Hochdruckbereich erfolgt. Besonders vorteilhaft ist es, wenn im Teillastbereich, d.h. bei kleinen Drehzahlen und/oder bei kleinen eingespritzten Kraftstoffmengen ein großer Einspritzdruck gewählt wird, d.h. daß während einer Einspritzung im Teillastbereich in dem Zeitraum t7 bis t8 das Ventil in seiner völlig geschlossenen Position verbleibt. Bei Großen Drehzahlen und/oder großen Einspritzmengen wird eine Begrenzung des Einspritzdrucks gewählt, d.h. daß in dem Zeitraum t7 bis t8 befindet sich das Ventil in der zweiten Zwischenposition. Hierdurch können mechanische Belastungen der Pumpe und des Antriebs vermindert werden.

Das Ventil wird während der Einspritzung derart angesteuert, daß es in einer zweiten Zwischenposition verbleibt. Vorzugsweise wird die Zwischenposition bzw. die erforderliche Spannung am Piezo-Aktor abhängig vom Lastzustand, insbesondere abhängig von der Drehzahl und/oder einer die einzuspritzende Kraftstoffmenge charakterisierenden Größe, vorgegeben. Dies hat eine verbesserte Gemischaufbereitung und damit verringerte Emissionen zur Folge.

Die Druckabbaurate ist durch Vorgabe der ersten bzw. der dritten Zwischenposition des Ventils einstellbar. Diese Einstellung erfolgt vorzugsweise abhängig vom Betriebszustand der Brennkraftmaschine. Dies kann sowohl beim Ende der Voreinspritzung als auch am Ende der Haupteinspritzung erfolgen.

Besonders vorteilhaft ist es, wenn bei Vollast, d.h. bei großer Drehzahl und/oder großer eingespritzter Kraftstoffmenge ein schneller Druckabbau erfolgt, d.h. daß die Spannung auf einen kleinen Wert oder auf den Minimalwert abgesenkt wird, dadurch geht das Ventil schnell in seine geöffnete Position über. Bei Teillast wird dagegen eine kleinere Druckabbaurate vorgegeben, d.h. bei Teillast wird im Zeitraum t8 bis t10 eine höhere Spannung eingestellt, d.h. das Ventil verbleibt eher in seiner geschlossenen Position.

Dies bedeutet, daß das Ventil 110 am Ende der Einspritzung derart angesteuert wird, daß es in einer dritten Zwischenposition verbleibt. Vorzugsweise wird die Zwischenposition, bzw. die Spannung mit der der Piezo-Aktor beaufschlagt wird, abhängig von einer gewünschten Druckabbaurate eingestellt.

Dadurch, daß während des Öffnens des Ventils der Druckabbau steuerbar ist, können die Geräusche, die vorzugsweise durch die Pumpe erzeugt werden, deutlich reduziert werden.

Besonders vorteilhaft ist es, wenn noch weitere Teileinspritzungen erfolgen, d.h. daß mehrere Voreinspritzungen vorgesehen sind, bzw. daß die Haupteinspritzung in mehrere Teileinspritzungen aufgeteilt wird. Besonders vorteilhaft ist es auch, wenn noch wenigstens eine Nacheinspritzung erfolgt, die im Anschluß an die Haupteinspritzung erfolgt.

Die Zeitabstände t4 bis t5 bzw. t7 bis t8 und t9 bis t10 werden vorzugsweise abhängig von der Drehzahl, dem Beginn der Einspritzung und/oder anderen Betriebskenngrößen vorgegeben.

Weitere Varianten des Ansteuerprofils für den Piezo-Aktor sind in Figur 4 dargestellt.

In Figur 4a ist eine herkömmliche Ansteuerung ohne Zwischenposition dargestellt, d.h. die Spannung wird für die Voreinspritzung auf ihren Maximalwert hochgefahren und dann auf den Minimalwert abgesenkt. Für die Haupteinspritzung wird die Spannung wieder auf den Maximalwert erhöht und am Ende der Haupteinspritzung auf den Minimalwert abgesenkt.

In Teilfigur 4b ist der Verlauf eine angelagerten Voreinspritzung dargestellt. D.h. zu Beginn der Voreinspritzung wird die Spannung auf einen Zwischenwert angehoben und anschließend mit Beginn der Haupteinspritzung mit dem Maximalwert geführt. Der Zwischenwert liegt nur knapp unter dem Maximalwert. Am Ende der Einspritzung wird die Spannung auf den Minimalwert zurückgesetzt.

In Teilfigur 4c ist eine entsprechende Ansteuerung mit einer Nacheinspritzung dargestellt. Diese unterscheidet sich im wesentlichen von der Ansteuerung gemäß der Figur 3 darin, daß bei der Haupteinspritzung keine Absenkung im Zeitraum zwischen den Zeitpunkten 7 und t8 erfolgt, sondern daß lediglich eine flexible Druckabbaurate eingestellt wird. In kurzem Abstand nach der Haupteinspritzung erfolgt dann eine weitere Ansteuerung zur Erzielung der Nacheinspritzung.

Die erfindungsgemäße Vorgehensweise ist nicht auf die Verwendung bei Pumpe-Düse-Einheiten beschränkt. Sie kann auch bei anderen Einspritzsystemen, bei denen ein Ventil zur Steuerung des Drucks im Hochdruckbereich verwendet wird, eingesetzt werden. Insbesondere ist die erfindungsgemäße Vorgehensweise zur Steuerung eines Pumpe-Leitungs-Düsesystems bzw. eines Common-Rail-Systems geeignet.

## Patentansprüche

1. Verfahren zur Steuerung der Kraftstoffzumessung in eine Brennkraftmaschine, mit einem Ventil zur Steuerung des Drucks an einer Düsennadel und damit des Kraftstoffflusses in die Brennkraftmaschine, wobei das Ventil mittels eines Stellelementes so angesteuert wird, dass in einer ersten Position der Kraftstofffluss unterbunden ist, und dass es in einer zweiten Position der Kraftstofffluss völlig freigegeben ist, **dadurch gekennzeichnet, dass** in bestimmten Betriebszuständen das Stellelement derart angesteuert wird, dass das Ventil wenigstens eine Zwischenposition einnimmt, wobei die Zwiachenpoaition abhängig von einer gewünschten Druckabbaurate an der Düsennadel eingestellt wird.

2. Verfahren nach Anspruch 1, **dadurch gekennzeichnet, dass** das Ventil zwischen zwei Teileinspritzungen derart angesteuert wird, dass es in einer ersten Zwischenposition verbleibt.

3. Verfahren nach Anspruch 1 oder 2, **dadurch gekennzeichnet, dass** das Ventil während einer Einspritzung derart angesteuert wird, dass es in einer zweiten Zwischenposition verbleibt.

4. Verfahren nach Anspruch 1 oder 2, **dadurch gekennzeichnet, dass** das Ventil am Ende einer Einspritzung derart angesteuert wird, dass es in einer dritten Zwischenposition verbleibt.

5. Verfahren nach einem der vorherigen Ansprüche, **dadurch gekennzeichnet, dass** die Zwischenposition abhängig von wenigstens einer den Betriebszustand der Brennkraftmaschine charakterisierenden Größe eingestellt wird.

6. Verfahren nach einem der vorherigen Ansprüche, **dadurch gekennzeichnet, dass** das Stellelement als Piezo-Aktor ausgebildet ist.

7. Verfahren nach einem der vorherigen Ansprüche, **dadurch gekennzeichnet, dass** das Stellelement derart angesteuert wird, dass der Kraftstoffdruck während wenigsten einer Phase der Einspritzung konstant bleibt.

8. Verfahren nach einem der vorherigen Ansprüche, **dadurch gekennzeichnet, dass** das Stellelement derart angesteuert wird, dass das Ventil in einer Phase zu Beginn der Einspritzung für eine vorgebbare Zeit geschlossen bleibt.

9. Verfahren nach Anspruch 8, **dadurch gekennzeichnet, dass** das Stellelement derart angesteuert wird, dass anschließend an die Phase, in der das Ventil geschlossen bleibt, das Stellelement derart angesteuert wird, dass der Kraftstoffdruck konstant bleibt.

10. Vorrichtung zur Steuerung der Kraftstoffzumessung in eine Brennkraftmaschine, mit einem Ventil zur Steuerung des Drucks an einer Düsennadel und damit des Kraftstoffflusses in die Brennkraftmaschine, wobei das Ventil mittels eines Stellelements so angesteuert wird, dass in einer ersten Position der Kraftstofffluß unterbunden ist und dass in einer zweiten Position der Kraftstoffrluß völlig freigegeben ist, **dadurch gekennzeichnet, dass** Mittel vorgesehen sind, die in bestimmten Betriebszuständen das Stellelement derart ansteuern, dass das Ventil wenigstens eine Zwischenposition einnimmt, wobei die Zwischenposition abhängig von einer gewünschten Druckabbaurate an der Düsennadel eingestellt wird.

## Claims

1. Method for controlling fuel metering into an internal combustion engine, having a valve for controlling the pressure at a nozzle needle and thus the flow of fuel into the internal combustion engine, wherein the valve is actuated by means of an actuator element in such a way that in a first position the flow of fuel is prevented, and that in a second position the flow of fuel is completely enabled, **characterized in that** in certain operating states the actuator element is actuated in such a way that the valve assumes at least one intermediate position, wherein the intermediate position is set as a function of a desired pressure reduction rate at the nozzle needle.

2. Method according to Claim 1, **characterized in that** the valve is actuated between two partial injections in such a way that it remains in a first intermediate position.

3. Method according to Claim 1 or 2, **characterized in that** the valve is actuated during an injection in such a way that it remains in a second intermediate position.

4. Method according to Claim 1 or 2, **characterized in that** at the end of an injection the valve is actuated in such a way that it remains in a third intermediate position.

5. Method according to one of the preceding claims, **characterized in that** the intermediate position is set as a function of at least one variable which characterizes the operating state of the internal combustion engine.

6. Method according to one of the preceding claims, **characterized in that** the actuator element is embodied as a piezoactuator.

7. Method according to one of the preceding claims, **characterized in that** the actuator element is actuated in such a way that the fuel pressure remains constant during at least one phase of the injection.

8. Method according to one of the preceding claims, **characterized in that** the actuator element is actuated in such a way that the valve remains closed for a predefinable time in a phase at the start of the injection.

9. Method according to Claim 8, **characterized in that** the actuator element is actuated in such a way that subsequent to the phase in which the valve remains closed the actuator element is actuated in such a way that the fuel pressure remains constant.

10. Device for controlling fuel metering into an internal combustion engine, having a valve for controlling the pressure at a nozzle needle and thus the flow of fuel into the internal combustion engine, wherein the valve is actuated by means of an actuator element in such a way that in a first position the flow of fuel is prevented, and that in a second position the flow of fuel is completely enabled, **characterized in that** means are provided which actuate the actuator element in certain operating states in such a way that the valve assumes at least one intermediate position, wherein the intermediate position is set as a function of a desired pressure reduction rate at the nozzle needle.

## Revendications

1. Procédé de commande du dosage de carburant d'un moteur à combustion interne comprenant une soupape pour commander la pression au niveau d'une aiguille d'injecteur et ainsi le débit de carburant dans le moteur à combustion interne,
la soupape étant commandée à l'aide d'un élément d'actionnement de façon à interdire le passage de carburant dans une première position et de libérer complètement le passage de carburant dans une seconde position,
**caractérisé en ce que**
dans certains états de fonctionnement, l'élément d'actionnement est commandé pour que la soupape prenne au moins une position intermédiaire,
cette position intermédiaire étant réglée selon un taux de diminution de pression, souhaité au niveau de l'aiguille d'injecteur.

2. Procédé selon la revendication 1,
**caractérisé en ce que**
la soupape est commandée entre deux injections partielles pour rester dans une première position intermédiaire.

3. Procédé selon la revendication 1 ou 2,
**caractérisé en ce que**
pendant une injection, la soupape est commandée pour rester dans une seconde position intermédiaire.

4. Procédé selon la revendication 1 ou 2,
**caractérisé en ce qu'**
à la fin d'une injection, la soupape est commandée pour rester dans une troisième position intermédiaire.

5. Procédé selon l'une des revendications précédentes,
**caractérisé en ce que**
la position intermédiaire est réglée au moins en fonction d'une grandeur caractéristique de l'état de fonctionnement du moteur à combustion interne.

6. Procédé selon l'une des revendications précédentes,
**caractérisé en ce que**
l'élément d'actionnement est un actionneur piézo-électrique.

7. Procédé selon l'une des revendications précédentes,
**caractérisé en ce que**
l'élément d'actionnement est commandé pour que la pression du carburant reste constante au moins pendant une phase de l'injection.

8. Procédé selon l'une des revendications précédentes,
**caractérisé en ce que**
l'élément d'actionnement est commandé pour que la soupape reste fermée pendant une durée prédéterminée dans une phase au début de l'injection.

9. Procédé selon la revendication 8,
**caractérisé en ce que**
l'élément d'actionnement est commandé pour qu'à la suite de la phase au cours de laquelle la soupape reste fermée, l'élément d'actionnement est commandé pour que la pression du carburant reste constante.

10. Dispositif de commande du dosage de carburant d'un moteur à combustion interne à l'aide d'une soupape de commande de la pression au niveau d'une aiguille d'injecteur et ainsi du débit de carburant dans le moteur à combustion interne selon lequel, la soupape est commandée à l'aide d'un élément d'actionnement pour que dans une première position le passage de carburant soit interdit et que dans une seconde position le passage de carburant soit complètement libéré,
**caractérisé par**
des moyens qui dans certains états de fonctionnement commandent l'élément d'actionnement pour que la soupape occupe au moins une position intermédiaire, la position intermédiaire étant réglée en fonction d'un taux souhaité de réduction de pression au niveau de l'aiguille d'injecteur.
